# DEMANDE DE BREVET EUROPEEN

(11) **EP 1 310 336 A1**
(43) Date de publication de la demande: **14.05.2003**
(21) Numéro de dépôt: 02292686.9
(22) Date de dépôt: 29.10.2002
(51) Int. Cl.: B25H 1/02, B25B 11/00

(54) **Poste de travail ergonomique pour un travail manuel de précision**

(30) Priorité: 12.11.2001 FR 0114681
(71) Demandeur: Ondet, Serge, 78310 Coignieres (FR); Orliac, Philippe, 21610 Chaume et Courchamp (FR)
(72) Inventeur: Ondet, Serge, 78310 Coignieres (FR); Orliac, Philippe, 21610 Chaume et Courchamp (FR)

(57) **Abrégé**

Plan de travail (a) ; équipé d'un système de socle articulé, maintenant un objet, appelé positionneur (d) et bénéficiant d'un guide de main (j). Ce qui permet un travail manuel de précision (décoration, ciselage, gravage )sur l'objet. Cet ensemble ergonomique s'adapte à la technique d'opérateurs notamment ceux de l'industrie de la céramique, de la cristallerie. Industries, où la manipulation d'objet est manuelle et a des répercussions négatives sur le coût, sur la qualité et sur la santé.

Il est constitué d'une chaise réglable ou prend place l'opérateur, face à un plan de travail (a) équipé d'un positionneur (d) d'objet sur socle (g) articulé et tournant, l'objet est maintenu par un système de vide d'air (q).Le positionneur est monté soit sur le plan de travail avec le support (d1), soit sur le support trépied (d2). Dans cette position ergonomique l'opérateur peut mettre en oeuvre le meilleur de sa technique, aidé de plus par un système de guide, un repère dans l'espace pour la main.

L'utilisation principale de ce dispositif revient a l'industrie céramique, et à la cristallerie. Il est destiné aux peintres sur céramique, sculpteur sur verre, graveur ...à tous travailleurs manuels de précision, artistique ou non, pour lesquels l'ergonomie de ce poste s'adapte leur technique d'exécution.

## Description

La présente invention concerne un poste de travail, intégrant des techniques modernes de positionnement d'objets pour créer une ergonomie adaptée à la technique de l'opérateur, qu'elle s'exerce manuellement dans la décoration, le ciselage ou la gravure de cet objet. Ce poste de travail articulé, permet de maintenir un objet sur un socle tournant et ce sur les plans : vertical, horizontal et de profondeur afin de réaliser un travail manuel de précision. Cette précision étant accrue par l'ergonomie du poste. Il est particulièrement recommandé dans l'industrie céramique, la cristallerie, la décoration mais peut être étendu à toutes les industries réalisant un travail manuel de précision, artistique ou non, pour lesquelles l'ergonomie du travailleur, améliore sa technique d'exécution.

La technique actuellement utilisée dans l'industrie céramique et la cristallerie consiste à être assis à un bureau traditionnel bénéficiant d'un accoudoir, puis soit avec une « tournette »; un socle tournant manuellement monté sur un trépied, soit directement avec sa main, tenir un objet et de l'autre main le travailler avec un outil. Cette technique engendre des risques de casse d'objets qui peuvent échapper des mains mais aussi des affections physiques : tendinite, rhumatisme, scoliose... De plus le maintien manuel de l'objet facilite les faux mouvements durant le travail ce qui nuie à la qualité d'exécution. Le nombre d'objet mis au rebus pour ces raisons est élevé et entraîne un surcoût pour l'entreprise. Alors que si nous intervenons sur le portage, le positionnement de l'objet et sur l'ergonomie du poste de travail des gains économiques, de confort, de santé, de précisions, de technicités seront produits.

Le poste de travail se compose en deux parties principales, et une partie mobile. Les dessins annexés illustrent l'invention
- La figure 1 représente le plan de travail (a). De dimensions variables il est équipé de quatre pieds, d'un tube réservoir d'air (L) surmonté d'une étagère (b) et de deux accoudoirs (c) convenant aussi bien aux droitiers qu'aux gauchers. Il est accessoirement équipé d'une prise électrique et d'une lampe. Il reçoit le positionneur (d), sur le support d1. Il existe une variante du support (d1), le positionneur (d) peut être également fixé sur un trépied (d2) indépendant réglable en hauteur.
- La figure 2 représente en coupe le positionneur (d). Il est fixé par un piétement (c) sur le plan de travail (a), entre les deux accoudoirs (c). Il est constitué d'un corps (f) articulé sur le piétement (e) et surmonté d'un socle (g) tournant, motorisé ou non, sur lequel prend place l'objet. Ce socle (g) grâce à un système de calage mécanique (h) par tirette, se bascule d'avant en arrière, de droite à gauche et est réglable en hauteur ce qui assure une totale mobilité à l'objet. Ce dernier est maintenu sur le socle (g) par une pompe à vide, et libère ainsi la main porteuse. Dans les spécifications actuelles on peut maintenir un objet pesant jusqu'à 9kg, réduisant le risque de casse et de maladresse. Sur le piétement (e) du positionneur (d) est vissé un système de tiges rigides (j) afin de constituer le guide (j) ; un calage, un repère dans l'espace pour la main active. Ainsi le coude est appuyé sur l'accoudoir (c) et la main est positionnée dans l'espace grâce à ce guide (j), cela améliore la précision et le confort. La main porteuse, libérer du poids de l'objet active les commandes de positionnement du socle.
- La figure 3 représente en coupe le caisson mobile (q). Il contient la pompe à vide (i) et est relié à la table par un flexible (k). Placé dans une autre pièce close, son faible bruit n'importune pas le travailleur.
- La figure 4 représente l'ensemble de dispositif assemblé.

Pour réaliser ce dispositif, on distingue quatre domaines :
- La menuiserie : découpe du plan de travail (a) et de l'étagère (b) dans un plan bois.
- La motorisation, le système électrique : pompe à vide (i), moteur électrique (r), prise électridue, lampe, fils électrique.
- La mécanique, chaudronnerie : réalisation en alliage du piétement (e), du corps creux (f), du socle (g), de la pièce relais (m), du rond de calage (h) et de leur perçage par un tourneur, fraiseur. Fournitures de visserie, targette de blocage (n), roulements à bille (p), flexible et tube acier (k), caisson (q), tiges rigides (j), silentbloc (o), tube réservoir (l), pieds de table.
- L'assemblage : du plan de travail (a), on y fixe les pieds de table, puis l'étagère (b) sur le tube réservoir de vide (1). Sous le plan (a) passe le tube (k) de vide d'air. Montage du positionneur (d), on assemble le piétement (e), le moteur d'entraînement (r) du socle et la targette (n) sur le corps creux (f) par visserie creuse et pleine. Dans la pièce relais creuse (m) se montent les roulements à bille (p) et la tête d'aspiration d'air (s), puis dessus on y fixe le socle (g), l'autre extrémité de la pièce relais (m) est montée sur le corps (f). Le socle (g) est entraîné en rotation par un bras comprenant un silentbloc (o), une tige d'acier (t) relié au moteur électrique (r) monté sur le corps (f) qui lui-même est commandé par une pédale à pieds (u). Le positionneur (d) est alors accroché au plan de travail (a) par le piétement (c) et un flexible (k) raccorde le positionneur (d) au tube à air (k) sous le plan (a). Dans le caisson mobile (q) prend place la pompe à vide (i), il est relié au plan de travail (a) par un flexible (k), afin d'éloigner la pompe (i) des oreilles de l'opérateur.

Le fonctionnement de l'ensemble est simple, une fois le flexible d'air installé et la mise sur secteur effectué, l'opérateur s'assoit sur une chaise réglable en hauteur et inclinable. Il pose l'objet sur le socle (g), le centre grâce aux repères prévus, ouvre le circuit d'air. L'objet est aspiré par le vide qui se fait via la tête d'aspiration (s), au travers de la pièce relais (m) et du corps creux (f), lui-même relié à la pompe à vide (i) par les flexibles et les tubes (k). L'objet n'est plus porté par l'opérateur, sa main libérée actionne maintenant les commandes à tirette des mouvements du socle (g). Le mouvement tournant du socle (g) est actionné soit manuellement au niveau de la pièce relais (m) soit entraîné par le moteur (r) via le bras (t) et commandé par une pédale à pied (u). Une fois la position de l'objet réglé, le bras tenant l'outil s'appuie sur l'accoudoir (c) et la main se positionne sur le repère spatial que lui fournit le guide (j) en tige rigide, réglé pour la circonstance. La position générale du corps, la stabilité et la position de l'objet et de la main exécutrice : l'ergonomie globale obtenue permet une amélioration du confort, de la précisions et donc de la technique de l'opérateur, tout en réduisant les affections physiques et en gagnant en productivité et en qualité.

Ce dispositif est particulièrement destiné à l'industrie céramique et à la cristallerie.

## Revendications

1. Ce dispositif intègre des techniques modernes de positionnement et de maintien d'objet pour obtenir une ergonomie en adéquation avec la technique d'un opérateur, dont le travaille est de décorer, de siccller, de graver manuellement cet objet. Ce dispositif est **caractérisé par** : (Figure4)
- Un plan de travail (a) muni de deux accoudoirs (c) et surmonté d'une étagère (b). Monté sur quatre pieds.
- Une chaise réglable en hauteur et inclinable.
- Un positionneur (d) d'objet s'inclinant d'avant en arrière, de droite à gauche et réglable en hauteur grâce à un système de calage mécanique (h) par tirette. Ce positionneur (d) est muni d'un socle (g) tournant et motorisé à commande au pied (u). Il est monté soit sur le plan de travail avec le support (dl), soit sur le support trépied (d2).
- Un système de maintien d'objet par vide d'air. Le vide est créé par une pompe à vide (i) dans un caisson mobile (q), relié au plan (a) par un flexible (k) et raccordé au positionneur (d). Le circuit de vide passe à l'intérieur des éléments constituant le positionneur (d) pour finir par une tête d'aspiration (s) au centre du socle (g). Le vide créé entre l'objet posé sur le socle (g) et la tête d'aspiration (s) maintien solidement l'objet.
- Un système de guide (j) de la main,
La réunion de ces caractéristiques au sein du même dispositif, vise à fournir un poste de travail manuel adapté à la dextérité de l'opérateur.
